# EUROPÄISCHE PATENTSCHRIFT

(11) **EP 0 649 129 B1**
(45) Veröffentlichungstag und Bekanntmachung des Hinweises auf die Patenterteilung: **03.12.1997**
(21) Anmeldenummer: 94114135.0
(22) Anmeldetag: 08.09.1994
(51) Int. Cl.: G10K 11/178

(54) **Vorrichtung zur aktiven akustischen Schallkompensation in Hohlräumen eines Kraftfahrzeuges**
Method for active acoustic sound compensation in hollow car-bodies
Procédé pour la compensation active acoustique du son dans des espaces creux d'une automobile

(30) Priorität: 13.10.1993 DE 4334942
(43) Veröffentlichungstag der Anmeldung: 19.04.1995
(73) Patentinhaber: Bayerische Motoren Werke Aktiengesellschaft, 80788 München (DE)
(72) Erfinder: Freymann, Raymond, Dr., D-85386 Eching (DE); Beer, Rainer, D-80937 München (DE); Guicking, Dieter, Dr., D-37085 (DE); Bronzel, Marcus, Dr., D-31028 Gronau/Leine (DE); Böhm, Wolfgang, Dr., D-81243 München (DE)

(56) Entgegenhaltungen:
- EP-A- 0 612 058
- US-A- 5 222 148
- 1991 IEEE INTERNATIONAL SYMPOISUM ON CIRCUITS AND SYSTEMS (CAT. NO.91CH3006-4), SINGAPORE, 11-14 JUNE 1991, ISBN 0-7803-0050-5, 1991, NEW YORK, NY, USA, IEEE, USA, Seiten 2822-2825 vol.5, GU Y H ET AL 'Frequency bin nonlinear LMS adaptive noise canceler and its application to co-channel speech noise reduction'
- ICASSP-92: 1992 IEEE INTERNATIONAL CONFERENCE ON ACOUSTICS, SPEECH AND SIGNAL PROCESSING (CAT. NO.92CH3103-9), SAN FRANCISCO, CA, USA, 23-26 MARCH 1992, ISBN 0-7803-0532-9, 1992, NEW YORK, NY, USA, IEEE, USA, Seiten 33-36 vol.4, NORTH R C ET AL 'Comparison of adaptive lattice filters to LMS transversal filters for sinusoidal cancellation'

## Beschreibung

Die Erfindung betrifft eine Vorrichtung zur aktiven akustischen Schallkompensation eines Störschalls in Hohlräumen eines Kraftfahrzeuges mit einem Sensor, der ein dem Störschall im wesentlichen entsprechendes Sensorsignal liefert und dessen Ausgang mit einem Eingang einer Adaptiven Digitalen Filtereinheit verbunden ist, und mit einem der Adaptiven Digitalen Filtereinheit nachgeschalteten Schallgeber zur Erzeugung eines Kompensationsschalls.

Eine derartige Vorrichtung ist beispielsweise aus der US 4 677 676 bekannt. Diese bekannte Vorrichtung stellt ein akustisches System in einem Hohlraum dar, bei dem am Eingang des Hohlraums mittels eines Mikrofons ein Eingangsschall erfaßt wird, der an ein Regelsystem, das beispielsweise ein Adaptives Digitales Filter (ADF) enthält, zugeführt wird. Das Regelsystem analysiert den Eingangsschall, um einen Kompensationsschall zu erzeugen, der über einen Lautsprecher in den Hohlraum abgegeben wird. Der Kompensationsschall, auch Antischall genannt, wird derart gebildet, daß er dem Eingangsschall entgegenwirkt, so daß der Eingangsschall zumindest nahezu ausgelöscht wird. Da eine vollständige Auslöschung des Eingangsschalls durch den Kompensationsschall aufgrund von Ungenauigkeiten und Zeitverzögerungen im Regelsystem oder in den verwendeten Sensoren bzw. Schallgebern meist nicht erreicht wird, wird der Restschall im Hohlraum erfaßt und ebenfalls dem Reglersystem zugeführt. Durch diese Rückführung des Restschalls wird eine Korrektur im Reglersystem vorgenommen, die zu einer besseren Unterdrückung des Eingangsschalls führt als ohne Rückführung des Restschalls. Jedoch bleiben Ungenauigkeiten im Regelsystem, insbesondere durch die zur Analyse des Eingangsschalls erforderliche Zeit, weiter bestehen.

Es ist Aufgabe der Erfindung, eine Vorrichtung zur aktiven akustischen Schallkompensation mit einer Adaptiven Digitalen Filtereinheit als Reglersystem zu schaffen, bei dem der durch zu lange Auswertezeiten in der Adaptiven Digitalen Filtereinheit bedingte Restschall zwischen dem Eingangsschall und dem Kompensationsschall minimiert wird. Insbesondere soll die Zeitdauer zur Erzeugung eines zur Auslöschung des Eingangsschalls bzw. Störschalls optimalen Kompensationsschallsignals in der Adaptiven Digitalen Filtereinheit verkürzt werden.

Diese Aufgabe wird durch die kennzeichnenden Merkmale des Patentanspruchs 1 gelöst.
Zwischen dem Ausgang des Sensors, der z.B. die in die Karosserie eingeleiteten Schall-Störungen als Eingangssignal erfaßt und ein entsprechendes Sensorsignal abgibt, und dem Eingang des Regelsystems bzw. der Adaptiven Digitalen Filtereinheit wird eine Amplitudenglättungseinheit zwischengeschaltet, die für jeden Frequenzanteil des Eingangssignals bzw. Sensorsignals im wesentlichen die gleiche Amplitude erzeugt.

Hintergrund dieser erfindungsgemäßen Lösung der Aufgabe ist, daß beim Stand der Technik die Adaptive Digitale Filtereinheit Frequenzanteile des -Sensorsignals zunächst in Abhängigkeit von ihrer Amplitude bewertet, wenn beispielsweise stochastische Gradientenverfahren als Regelalgorithmen verwendet werden. Dadurch verlängert sich die Auswertezeit zur Erkennung derjenigen Frequenzanteile des Sensorsignals, die gegenüber anderen Frequenzanteilen eine geringere Amplitude aufweisen. Mit der erfindungsgemäßen Vorrichtung wird das Sensorsignal derart vorverarbeitet, daß die Adaptive Digitale Filtereinheit, ähnlich einem weißen Rauschen, ein frequenzbreitbandiges Signal mit im gesamten Frequenzbereich in etwa gleichen Amplituden erhält. Dies ist notwendig, da die im Adaptiven Digitalen Filter üblicherweise verwendeten stochastischen Gradientenverfahren (beispielsweise Least-Mean-Square LMS-Verfahren) bei Eingangssignalen, die kein flaches Spektrum besitzen, gewöhnlich nur sehr langsam konvergieren.

Eine vorteilhafte Weiterbildung der Erfindung ist der Gegenstand des Patentanspruchs 2.
Erfindungsgemäß bildet die Amplitudenglättungseinheit im wesentlichen die inverse, vorzugsweise zeitabhängige Autokorrelationsfunktion des Sensorsignals.

Beispielsweise bildet die Amplitudenglättungseinheit dabei zunächst mittels adaptiver Systemerkennung ein Modell der aufgrund der möglichen Instationarität zeitabhängigen Autokorrelationsfunktion des Sensorsignals. Dieses Modell, das die statistischen Signaleigenschaften beinhaltet, wird in ein Filter übertragen. Das mit diesem Filter gewichtete Sensorsignal wird von dem momentanen Sensorsignal subtrahiert. Dadurch ergibt sich am Ausgang der Amplitudenglättungseinheit ein Signal, das als Filterung des Sensorsignals mit seiner inversen zeitabhängigen Autokorrelationsfunktion betrachtet werden kann. Die Amplitudenglättungseinheit beinhaltet somit im wesentlichen die Bestimmung der inversen, zeitabhängigen Autokorrelationsfunktion. Durch diese erfindungsgemäße Vorrichtung wird eine breitbandige Nivellierung der Frequenzanteile des Sensorsignals besonders einfach erreicht, da dazu bereits bekannte, beispielsweise elektronische Bauteile eingesetzt werden können.

In der Zeichnung ist ein Ausführungsbeispiel der Erfindung dargestellt. Sie zeigt eine erfindungsgemäße Vorrichtung mit der Darstellung einer Amplitudenglättungseinheit, die die Invertierung der Autokorrelationsfunktion beinhaltet.

Das Sensorsignal x₁, das beispielsweise durch Unebenheiten auf der Fahrbahn 7 entsteht und über Fahrzeug-Schwingungssysteme an Fahrzeughohlräume, wie insbesondere den Kraftfahrzeuginnenraum 6, übertragen wird, führt wie hier dargestellt im Kraftfahrzeuginnenraum 6 zu einem Störschall x₂. Dieser Störschall x₂ soll durch die erfindungsgemäße aktive akustische Schallkompensationsvorrichtung unterdrückt bzw. ausgelöscht werden.

Hierzu wird mittels eines Sensors S1 ein dem Störschall x₂ korreliertes Eingangsstörsignal bzw. Sensorsignal x₁, beispielsweise aus den Beschleunigungssignalen an Achsoder Karosseriepunkten oder aus am Ort des Störschalls x₂ gemessenen akustischen Signalen, gebildet. Dieses Sensorsignal x₁ ist mit einer Amplitudenglättungseinheit 1 verbunden. Der Ausgang der Amplitudenglättungseinheit 1, der das vorverarbeitete Sensorsignal x' liefert, führt zu dem Eingang der Adaptiven Digitalen Filtereinheit 4.

Der Ausgang der Adaptiven Digitalen Filtereinheit 4 führt zu einem Lautsprecher L. Der Lautsprecher L und ein Schallaufnehmer S2, dessen Ausgang an die Adaptive Digitale Filtereinheit 4 zurückgeführt ist, befinden sich im Inneren eines Hohlraumes, hier im Fahrzeuginnenraum 6, d.h. innerhalb der Fahrgastzelle eines Fahrzeugs.

Zur Kompensation der elektroakustischen Übertragungsstrecke zwischen dem Ausgang der Adaptiven Digitalen Filtereinheit 4 und dem Schallaufnehmer S2 kann beispielsweise zusätzlich eine an sich bekannte Filtered-X-Schaltung verwendet werden. Dazu ist das Ausgangssignal x'der Amplitudenglättungseinheit 1 über eine Korrektureinheit 5 mit einer Multiplizierstelle verbunden. Der Ausgang der Multiplizierstelle führt an einen Kontrolleingang der Adaptiven Digitalen Filtereinheit 4. Mit der Multiplizierstelle ist weiterhin der Ausgang des Schallaufnehmers S2 verbunden.

Das vom Sensor S1 erfaßte Sensorsignal x₁ wird in der Amplitudenglättungseinheit 1 zunächst bezogen auf die Amplitude invertiert. Dabei wird eine inverse Autokorrelationsfunktion gebildet, mit der das Sensorsignal x₁ gewichtet und an die Adaptive Digitale Filtereinheit 4 weitergeleitet wird.

Dazu enthält in diesem Beispiel die Amplitudenglättungseinheit 1 eine Erkennungseinheit 3 und eine Modelleinheit 2. In der Erkennungseinheit 3 wird zunächst die Autokorrelationsfunktion, insbesondere zeitabhängig, erkannt und zur Modelleinheit 2 kopiert, woraufhin die Amplitudenglättung insbesondere durch die Modelleinheit 2 durchgeführt wird. Die Erkennungseinheit 3 enthält z.B. die statistischen Signaleigenschaften, die an die Modelleinheit 2, das ein Filter sein kann, übertragen werden. Das mit der Modelleinheit 2 gewichtete Sensorsignal x₁ wird von dem momentanen Sensorsignal x₁ subtrahiert, wodurch sich aus dem Sensorsignal x₁ das amplitudengeglättete Ausgangssignal x' der Amplitudenglättungseinheit 1 ergibt.

Das derart vorverarbeitete Sensorsignal x₁ und somit das Ausgangssignal x' der Amplitudenglättungseinheit 1 zeichnet sich dadurch aus, daß sämtliche Frequenzanteile des Ausgangssignals x' im wesentlichen dieselbe Amplitude aufweisen. Die Adaptive Digitale Filtereinheit 4 konvergiert auf diese Weise sehr schnell für alle Frequenzanteile des Ausgangssignals x' der Amplitudenglättungseinheit 1, um damit ein Kompensationssignal x_{L} zu erzeugen, das über den Lautsprecher L als Kompensationsschall k zur breitbandigen Unterdrückung des Störschalls x₂ im Hohlraum bzw. Fahrzeuginnenraum 6 abgestrahlt wird.

Beispielsweise durch Rundungsfehler oder durch einen sich sehr schnell ändernden Störschall x₂ kann ein Restschall e zwischen dem Kompensationsschall k und dem Störschall x₂ entstehen. Dieser Restschall e wird von dem Schallaufnehmer S2 erfaßt, mit dem über die Korrektureinheit 5 korrigierten Ausgangssignal x' der Amplitudenglättungseinheit 1 multipliziert und an die Adaptive Digitale Filtereinheit 4 zurückgeführt.

Der Restschall e wird durch die erfindungsgemäße Amplitudenglättungseinheit 1 zur Nivellierung der Amplituden der Frequenzanteile des Sensorsignals x₁ breitbandig minimiert, da durch die schnellere Auswertezeit der Adaptiven Digitalen Filtereinheit 4 auch der Schallanteil des Restschalls e vermindert wird, der bei bekannten Systemen aufgrund der Konvergenzeigenschaften der Adaptiven Digitalen Filtereinheit 4 und der damit verbundenen längeren Auswertezeit nicht kompensierbar ist.

## Patentansprüche

1. Vorrichtung zur aktiven akustischen Schallkompensation eines Störschalls in Hohlräumen eines Kraftfahrzeuges mit einem Sensor, der ein dem Störschall im wesentlichen entsprechendes Sensorsignal liefert und dessen Ausgang mit einem Eingang einer Adaptiven Digitalen Filtereinheit verbunden ist, und mit einem der Adaptiven Digitalen Filtereinheit nachgeschalteten Schallgeber zur Erzeugung eines Kompensationsschalls, dadurch gekennzeichnet, daß zwischen dem Ausgang des Sensors (S1) und dem Eingang der Adaptiven Digitalen Filtereinheit (4) eine Amplitudenglättungseinheit (1) zwischengeschaltet ist, die für jede Frequenzkomponente des Sensorsignals (x₁) im wesentlichen die gleiche Amplitude erzeugt.

2. Vorrichtung nach Patentanspruch 1, dadurch gekennzeichnet, daß die Amplitudenglättungseinheit (1) im wesentlichen die inverse Autokorrelationsfunktion des Sensorsignals (x₁) bildet.

## Claims

1. A device for active acoustic compensation of an interfering sound in cavities in a motor vehicle, comprising a sensor which delivers a signal substantially corresponding to the interfering sound and whose output is connected to an input of an adaptive digital filter unit, a sound generator for generating a compensating sound being disposed downstream of the adaptive digital filter unit, characterised in that an amplitude smoothing unit (1) is interposed between the output of the sensor (S1) and the input of the adaptive digital filter unit (4) and generates substantially the same amplitude for each frequency component of the sensor signal (x₁).

2. A device according to claim 1, characterised in that the amplitude smoothing unit (1) substantially constructs the inverse autocorrelation function of the sensor signal (x₁).

## Revendications

1. Dispositif de compensation acoustique active d'un bruit dans des cavités d'un véhicule automobile, comprenant :
un capteur fournissant un signal de capteur correspondant pour l'essentiel à un son parasite, et dont la sortie est reliée à une entrée d'un filtre numérique adaptatif, ainsi qu'un générateur de son en aval de l'unité de filtre numérique adaptatif, pour générer un son de compensation,
caractérisé en ce qu'
entre la sortie du capteur (S1) et l'entrée de l'unité de filtre numérique adaptatif (4), on a une unité de lissage d'amplitude (1) qui génère essentiellement la même amplitude pour toutes les composantes de fréquence du signal de capteur (x₁).

2. Dispositif selon la revendication 1,
caractérisé en ce que
l'unité de lissage d'amplitude (1) forme essentiellement la fonction d'autocorrélation inverse du signal de capteur (x₁).
